# EUROPÄISCHE PATENTSCHRIFT

(11) **EP 2 787 287 B1**
(45) Veröffentlichungstag und Bekanntmachung des Hinweises auf die Patenterteilung: **10.06.2015**
(21) Anmeldenummer: 14157559.7
(22) Anmeldetag: 04.03.2014
(51) Int. Cl.: F24F 1/00, F24F 1/01

(54) **Konvektor**
Convector
Convecteur

(30) Priorität: 08.03.2013 DE 102013003977
(43) Veröffentlichungstag der Anmeldung: 08.10.2014
(73) Patentinhaber: Möhlenhoff GmbH, 38229 Salzgitter (DE)
(72) Erfinder: Salge, Immo, 38104 Braunschweig (DE)
(74) Vertreter: Döring, Roger

(56) Entgegenhaltungen:
- EP-A1- 1 571 402
- EP-A2- 1 918 650
- DE-U1-202011 004 136

## Beschreibung

Konvektor, der eine langgestreckte, wannenförmige Rinne mit etwa U-förmigem Querschnitt aufweist, welche zwei Seitenwände und einen dieselben verbindenden Boden hat und in welcher mit Abstand zu ihrem Boden ein Wärmetauscher zum Durchleiten eines Wärmeträgers angeordnet ist, bei welchem in der Rinne zumindest auf einer Seite des Wärmetauschers ein Luftschacht gebildet ist, der von einer am Wärmetauscher liegenden Trennwand und einer Seitenwand der Rinne begrenzt ist, und bei welchem in dieser Seitenwand der Rinne mindestens ein Durchgangsloch angebracht ist (DE 10 2006 051 858 A1).

Derartige Konvektoren werden beispielsweise als Zusatzheizungen zur Kaltluftabschirmung an großen Fensterflächen oder ungeschützten Außenwänden von Gebäuden eingesetzt. Der in der wannenförmigen Rinne angebrachte Wärmetauscher kann beispielsweise mittels Wasser oder Dampf beheizt werden. Insbesondere während des Sommers mit höheren Temperaturen kann für Kühlungszwecke aber auch kaltes Wasser durch den Wärmetauscher geleitet werden. Der Aufbau des Wärmetauschers kann beliebig sein, solange er in der zugehörigen Rinne angeordnet werden kann. Es sind auch Konvektoren bekannt, die insgesamt zur Klimatisierung von in Gebäuden angeordneten Räumen dienen. Diesen Konvektoren kann über eine in einer Seitenwand der Rinne angebrachte Öffnung sogenannte Quellluft als aufbereitete Luft aus einer externen Luftaufbereitungsanlage (Klimaanlage) zugeführt werden. Die Konvektoren können in allen Fällen in entsprechenden Ausnehmungen eines Fußbodens in der Nähe einer Fensterfläche oder vor Wänden, aber auch an anderen Positionen eines Raumes eingebaut werden. Die nach oben offene Rinne kann mit einer für Säuberungszwecke leicht abzunehmenden und wieder anzubringenden Abdeckung verschlossen werden.

In der EP 0 207 718 B1 ist ein in Zonen aufgeteiltes Klimatisierungssystem beschrieben, das in Form einer Rinne mit unterschiedlichen Abschnitten aufgebaut ist, die in den Fußboden eines Gebäudes eingebaut werden kann. In der Rinne sind neben einer Vielzahl anderer Einbauten auch Ventilatoren angeordnet. Eine Seitenwand der Rinne weist eine Öffnung auf, durch welche Quellluft in die Rinne gelangen kann. Die Menge der Quellluft wird durch eine schwenkbar in der Rinne angebrachte Klappe eingestellt, die durch einen elektrischen Antrieb verstellt werden kann.

Der Konvektor nach der eingangs erwähnten DE 10 2006 051 858 A1 hat eine in drei Kammern unterteilte, wannenförmige Rinne, von denen im Montagezustand eine erste Kammer der Fensterfläche eines Raums und eine zweite Kammer dem Raum selbst zugewandt ist. Etwa mittig zwischen der ersten und der zweiten Kammer ist im oberen Bereich der Rinne ein Wärmetauscher angeordnet. Die dritte Kammer ist von der zweiten Kammer durch eine Trennwand getrennt. Aus einer externen Luftaufbereitungsanlage kommende Quellluft kann unter Zwischenschaltung eines Luftverteilers über eine Öffnung in der Seitenwand der Rinne in die zweite Kammer derselben geleitet werden, von wo sie in den Wärmetauscher gelangt und aus demselben als erwärmte Luft austritt. Die Quellluft kann alternativ auch in die dritte Kammer und von dort aus direkt in den Raum geleitet werden.

Die Offenlegungschrift EP 1571402 zeigt einen Konvektor gemäß dem Oberbegriff des Anspruchs 1.

Der Erfindung liegt die Aufgabe zugrunde, den Aufbau des eingangs geschilderten Konvektors zu vereinfachen und seinen Wirkungsgrad zu verbessern.

Diese Aufgabe wird gemäß der Erfindung dadurch gelöst, daß in dem Luftschacht mindestens eine das Durchgangsloch abdeckende Zwischenwand angeordnet ist, die im oberen, dem Boden der Rinne abgewandten Bereich spaltfrei mit der das Durchgangsloch aufweisenden Seitenwand derselben verbunden ist, innerhalb der Rinne mit zunehmendem Abstand zu der das Durchgangsloch aufweisenden Seitenwand in Richtung des Bodens der Rinne schräg nach unten verläuft und mit einem im Verhältnis zur Höhe der Rinne kleinen, spaltartigen Abstand über dem Boden der Rinne endet.

Dieser Konvektor ist insgesamt einfach aufgebaut, weil er gegenüber einem herkömmlichen Konvektor nur das zumindest eine Durchgangsloch in einer Seitenwand der Rinne hat und als zusätzliches Bauteil nur die zumindest eine Zwischenwand aufweist. Diese Zwischenwand behindert den Eintritt von aus dem Raum, in welchem der Konvektor eingebaut ist, kommenden kalten Luft in den Luftschacht nicht. Sie wirkt für diese kalte Luft vielmehr als Leitelement, weil sie den Luftschacht nach unten verengt und die kalte Luft daher gezielt unter den Wärmetauscher leitet, von dem sie dann als erwärmte Luft aufsteigt. Die Zwischenwand wirkt außerdem dank des spaltartigen Abstands zum Boden der Rinne für die gegebenenfalls durch das Durchgangsloch zugeführte Quellluft als Düse, welche die Quellluft und auch die von derselben mitgenommene, im Luftschacht herabfallende kalte Luft beschleunigt und mit entsprechendem Volumenstrom in den Wärmetauscher leitet. Die Heizleistung des Konvektors wird dadurch erhöht.

Wenn die Rinne des Konvektors durch Querwände, welche den Wärmetauscher tragen, in hintereinander liegende Abschnitte unterteilt ist, dann können pro Abschnitt ein Durchgangsloch in der Seitenwand der Rinne und eine Zwischenwand innerhalb der Rinne angeordnet werden.

Wenn neben dem auf einer Seite des Wärmetauschers befindlichen Luftschacht auch auf dessen anderer Seite ein Freiraum innerhalb der Rinne vorhanden ist, durch den im Montagezustand des Konvektors beispielsweise von einer Fensterfläche herabfallende Kaltluft in die Rinne gelangt, dann wird zweckmäßig auf dem Boden der Rinne etwa im mittleren Bereich des Wärmetauschers ein bis an denselben heranragender Vorsprung angebracht, der als Sperre für die Quellluft einerseits und die durch den Freiraum einfallende Kaltluft andererseits dient und beide Luftströme in den Wärmetauscher leitet. Der Vorsprung verläuft mit Vorteil über die ganze Länge des Wärmetauschers.

Ausführungsbeispiele des Erfindungsgegenstandes sind in den Zeichnungen dargestellt.

Es zeigen:
Fig. 1 in schematischer Darstellung eine Draufsicht auf eine Ausführungsform des Konvektors nach der Erfindung.
Fig. 2 eine Stirnansicht des Konvektors nach Fig. 1 mit an ihrer Stirnseite offener Rinne.
Fig. 3 eine Seitenansicht des Konvektors nach Fig. 1.
Fig. 4 eine Stirnansicht eines gegenüber den Fig. 1 und 2 abgewandelten Konvektors.

In Fig. 1 ist ein Konvektor schematisch dargestellt, welcher eine wannenförmige Rinne R und einen in derselben angeordneten Wärmetauscher W aufweist. Die Rinne R hat einen etwa U-förmigen Querschnitt mit zwei parallel zueinander verlaufenden Seitenwänden 1 und 2 sowie einem dieselben verbindenden Boden 3. Die Rinne R besteht beispielsweise aus Aluminium oder einer Aluminiumlegierung. Sie kann an beiden Stirnseiten verschlossen sein. In Gebrauchslage kann die Rinne R auf der dem Boden 3 abgewandten Seite beispielsweise durch einen Rollrost 4 abgedeckt sein, so wie er in den Fig. 2 und 4 angedeutet ist. Der Wärmetauscher W hat beispielsweise eine Vielzahl von parallel zueinander angeordneten Lamellen, die auf einem Rohr 5 angeordnet sind, durch welches während des Betriebs des Konvektors ein Wärmeträger geleitet wird, beispielsweise warmes bzw. heißes Wasser oder Dampf oder auch kaltes Wasser, wenn ein Raum gekühlt werden soll.

Der Wärmetauscher W kann in der Rinne R durch Querwände 6 gehalten sein, welche in die Rinne R eingesetzt sind und dieselbe in Abschnitte 7 unterteilt. Er ist durch die Querwände 6 mit einem Abstand zum Boden 3 der Rinne R positioniert, so wie es in Fig. 2 dargestellt ist. Bei der Ausführungsform des Konvektors nach den Fig. 1 und 2 ist innerhalb der Rinne R auf der einen Seite des Wärmetauschers W ein Luftschacht 8 vorhanden, während sich auf der anderen Seite desselben ein Freiraum 9 befindet. Der Luftschacht 8 wird von der Seitenwand 2 der Rinne R und einer Trennwand 10 begrenzt, die am Wärmetauscher W anliegen kann. Der Freiraum 9 ist durch die Seitenwand 1 der Rinne R und eine Trennwand 11 begrenzt, die ebenfalls am Wärmetauscher W anliegen kann. Etwa im mittleren Bereich des Wärmetauschers W ist unter demselben ein vom Boden 3 der Rinne R nach oben abstehender Vorsprung 12 angebracht, der nahezu bis an den Wärmetauscher W heranragt. Er kann sich etwa über die ganze Länge des Wärmetauschers W erstrecken.

In der Seitenwand 2 der Rinne R sind gemäß der Ausführungsform nach Fig. 3 drei Durchgangslöcher 13 angebracht, deren Anzahl im dargestellten Ausführungsbeispiel der Anzahl der Abschnitte 7 der Rinne R entspricht. Die Durchgangslöcher 13 sind so positioniert, daß jeweils ein Durchgangsloch 13 in einem Abschnitt 7 liegt. Die Seitenwand 2 der Rinne R soll mindestens ein Durchgangsloch 13 aufweisen. Durch das Durchgangsloch 13 bzw. die Durchgangslöcher 13 wird gegebenenfalls Quellluft in den Konvektor geleitet, die von einem externen Klimatisierungssystem geliefert wird.

Im Luftschacht 8 ist eine Zwischenwand 14 angebracht, die im oberen, dem Boden 3 der Rinne R abgewandten Bereich der Seitenwand 2 spaltfrei mit derselben verbunden ist. Die Zwischenwand 14 verläuft in der Rinne R schräg nach unten mit zunehmendem Abstand zur Seitenwand 2. Sie endet oberhalb des Bodens 3 der Rinne R, so daß gemäß Fig. 2 zwischen Boden 3 und Zwischenwand 14 ein Spalt 15 frei bleibt. Im Luftschacht 8 soll mindestens eine Zwischenwand 14 angebracht sein, die in Höhe eines Durchgangslochs 13 liegt. Wenn zwei oder mehr Durchgangslöcher 13 in der Seitenwand 2 angebracht sind, kann die Zwischenwand 14 auch in eine entsprechende Anzahl von Zwischenwänden aufgeteilt sein, so daß sich vor bzw. hinter jedem Durchgangsloch 13 eine Zwischenwand 14 befindet.

Der Konvektor nach den Fig. 1 und 2 arbeitet unter der Annahme, daß Quellluft in denselben geleitet wird, beispielsweise wie folgt:

Durch den Wärmetauscher W wird ein Wärmeträger geleitet, so daß beispielsweise erwärmte Luft in Richtung der Pfeile P1 von demselben aufsteigt. In den Freiraum 9 tritt in Richtung des Pfeiles P2 Kaltluft ein, die bis zum Boden 3 der Rinne R fällt, dort mit Begrenzung durch den Vorsprung 12 umgelenkt und von unten in den Wärmetauscher W geleitet wird.

Auf der anderen Seite tritt kalte Luft aus dem Raum, in welchem der Konvektor angebracht ist, in Richtung des Pfeiles P3 in den Luftschacht 8 ein. Sie wird analog zur Kaltluft im Freiraum 9 am Boden 3 der Rinne R in den Wärmetauscher W geleitet. Gleichzeitig tritt Quellluft in Richtung des Pfeils P4 durch den Spalt 15 in den Luftschacht 8 ein. Der Spalt 15 wirkt für die Quellluft wie eine Düse, so daß dieselbe mit entsprechender Beschleunigung in den Luftschacht 8 gelangt und dadurch die von oben kommende kalte Luft (Pfeil P3) mitreißt. Auf diese Weise wird ein erhöhter Volumenstrom an kalter Luft durch den Wärmetauscher W geleitet und durch denselben gegebenenfalls erwärmt.

Die Heizleistung des Konvektors wird dementsprechend gegenüber einem Betrieb desselben ohne zusätzlich zugeführte Quellluft erhöht. Der Konvektor kann aber auch ohne zusätzliche Quellluft betrieben werden.

In der Ausführungsform des Konvektors nach Fig. 4 liegt der Wärmetauscher W an der Seitenwand 1 der Rinne R. Dieser Konvektor weist also keinen Freiraum 9 zur Aufnahme von Kaltluft auf. Es wird dementsprechend auch kein die unterschiedlichen Luftströme begrenzender bzw. umlenkender Vorsprung 12 benötigt. Die Wirkungsweise des Konvektors nach Fig. 5 entspricht bezüglich der kalten Luft (Pfeil P3) im Luftschacht 8 und der Quellluft (Pfeil P4) derjenigen nach den Fig. 1 und 2.

## Patentansprüche

1. Konvektor, der eine langgestreckte, wannenförmige Rinne mit etwa U-förmigem Querschnitt aufweist, welche zwei Seitenwände und einen dieselben verbindenden Boden hat und in welcher mit Abstand zu ihrem Boden ein Wärmetauscher zum Durchleiten eines Wärmeträgers angeordnet ist, bei welchem in der Rinne zumindest auf einer Seite des Wärmetauschers ein Luftschacht gebildet ist, der von einer am Wärmetauscher liegenden Trennwand und einer Seitenwand der Rinne begrenzt ist, und bei welchem in dieser Seitenwand der Rinne mindestens ein Durchgangsloch angebracht ist, **dadurch gekennzeichnet, daß** in dem Luftschacht (8) mindestens eine das Durchgangsloch (13) abdeckende Zwischenwand (14) angeordnet ist, die im oberen, dem Boden (3) der Rinne (R) abgewandten Bereich spaltfrei mit der das Durchgangsloch (13) aufweisenden Seitenwand (2) derselben verbunden ist, innerhalb der Rinne (R) mit zunehmendem Abstand zu der das Durchgangsloch (13) aufweisenden Seitenwand (2) in Richtung des Bodens (3) der Rinne (R) schräg nach unten verläuft und mit einem im Verhältnis zur Höhe der Rinne (R) kleinen, spaltartigen Abstand über dem Boden (3) der Rinne (R) endet.

2. Konvektor nach Anspruch 1, **dadurch gekennzeichnet, daß** auf dem Boden (3) der Rinne (R) etwa im mittleren Bereich des Wärmetauschers (W) ein vorzugsweise über die ganze Länge desselben verlaufender und nahezu bis an denselben heranragender Vorsprung (12) angebracht ist.

## Claims

1. Convector, having an elongate, trough-shaped channel, approximately U-shaped in cross section, that has two sidewalls and a bottom connecting these, and wherein there is arranged, at a distance from its bottom, a heat exchanger through which a heat transfer medium can be made to flow, in which there is formed in the channel, at least on one side of the heat exchanger, an air shaft that is bounded by a partition wall at the heat exchanger and by a sidewall of the channel, and in which there is, in this sidewall of the channel, at least one through hole, **characterized in that** there is arranged, in the air shaft (8), at least one intermediate wall (14) which covers the through hole (13) and which is connected in a gap-free manner, in the upper region oriented away from the bottom (3) of the channel (R), to the sidewall (2) of the same having the through hole (13), which runs diagonally downwards within the channel (R) towards the bottom (3) of the channel (R) with increasing distance to the sidewall (2) having the through hole (13), and which ends above the bottom (3) of the channel (R) with a gap-like separation that is small relative to the height of the channel (R).

2. Convector according to Claim 1, **characterized in that** on the bottom (3) of the channel (R), approximately in the central region of the heat exchanger (W), there is attached a projection (12) which runs preferably along the entire length of the heat exchanger and which projects almost up to the latter.

## Revendications

1. Convecteur présentant une gorge en forme de cuvette allongée de section transversale approximativement en forme de U, qui présente deux parois latérales et un fond les reliant et dans laquelle est disposé un échangeur de chaleur pour guider un fluide caloporteur, à distance de son fond, dans lequel un conduit d'air est formé dans la gorge au moins d'un côté de 1'échangeur de chaleur, lequel est limité par une paroi de séparation disposée au niveau de l'échangeur de chaleur et par une paroi latérale de la gorge, et dans lequel, dans cette paroi latérale de la gorge, est pratiqué au moins un trou traversant, **caractérisé en ce qu'**au moins une paroi intermédiaire (14) recouvrant le trou traversant (13) est disposée dans le conduit d'air (8), laquelle paroi intermédiaire est connectée dans la région supérieure opposée au fond (3) de la gorge (R) sans interstice à la paroi latérale (2) de celle-ci présentant le trou traversant (13), s'étend obliquement vers le bas à l'intérieur de la gorge (R) avec une distance croissante à la paroi latérale (2) présentant le trou traversant (13) dans la direction du fond (3) de la gorge (R) et se termine à une distance de type interstice, petite par rapport à la hauteur de la gorge (R), au-dessus du fond (3) de la gorge (R).

2. Convecteur selon la revendication 1, **caractérisé en ce qu'**une saillie (12) s'étendant de préférence sur toute la longueur de 1'échangeur de chaleur (W) et s'avançant pratiquement jusque contre celui-ci est montée sur le fond (3) de la gorge (R) approximativement dans la région centrale de 1'échangeur de chaleur (W).
